# EUROPÄISCHE PATENTSCHRIFT

(11) **EP 0 958 117 B1**
(45) Veröffentlichungstag und Bekanntmachung des Hinweises auf die Patenterteilung: **02.01.2004**
(21) Anmeldenummer: 97907080.2
(22) Anmeldetag: 07.03.1997
(51) Int. Cl.: B27N 3/08

(54) **VERFAHREN UND HEIZVORRICHTUNG ZUM VORERWÄRMEN VON VLIESEN AUS SPÄNEN ODER FASERN**
METHOD AND DEVICE FOR PREHEATING MATS OF CHIPS OR FIBRES
PROCEDE ET DISPOSITIF DE CHAUFFAGE POUR PRECHAUFFER DE MATS CONSTITUES DE COPEAUX OU DE FIBRES

(30) Priorität: 19.03.1996 DE 19610755
(43) Veröffentlichungstag der Anmeldung: 24.11.1999
(73) Patentinhaber: Nopper, Herbert G., 76456 Kuppenheim (DE)
(72) Erfinder: Nopper, Herbert G., 76456 Kuppenheim (DE); Schmidt, Hubert, F., 77855 Achern (DE)
(74) Vertreter: Eisenführ, Speiser & Partner
(86) Internationale Anmeldenummer: PCT/EP1997/001155
(87) Internationale Veröffentlichungsnummer: WO 1997/034748

(56) Entgegenhaltungen:
- WO-A-95/20473
- DE-A- 3 640 682
- DE-A- 4 333 614
- US-A- 4 273 981

## Beschreibung

Die Erfindung betrifft ein Verfahren zum Vorerwärmen von Vliesen aus Spänen oder Fasern bei der Herstellung von Span- und Faserplatten oder Formteilen nach dem Oberbegriff des Anspruchs 1, sowie eine Heizvorrichtung zur Durchführung eines solchen Verfahrens nach dem Oberbegriff des Anspruchs 6.

Zur Herstellung von Span- und Faserplatten oder Formteilen werden zu Spänen oder Fasern verarbeitete Rohstoffe, wie vor allem Holz, aber auch Stroh und andere Einjahrespflanzen, in einer Beleimungsanlage mit einem Bindemittel benetzt und zu einem Vlies aufgestreut. Die Herstellung der fertigen Span- und Faserplatte oder des Formteils erfolgt durch Einbringen des Vlieses in eine Warmpresse, welche das Vlies verdichtet und erwärmt und dem Endprodukt dadurch die vorgesehene Form und Festigkeit verleiht.

Probleme ergeben sich beim Warmpressen, wenn die herzustellenden Endprodukte eine Dicke von mehreren Zentimetern aufweisen sollen. In diesem Fall sind unvertretbar lange Preßzeiten nötig, um die Kerntemperatur der Platte oder des Formteils auf den zur Aushärtung des Bindemittels erforderlichen Wert zu erhöhen. Daher ist es in solchen Fällen üblich, vor der eigentlichen Warmpresse eine beheizte Vorpresse vorzusehen.

Auch bei Vliesen aus land- und forstwirtschaftlichen Abfällen, wie insbesondere Stroh, ergeben sich Probleme beim Warmpressen, da solche Vliese besonders voluminös ausfallen. Hier behalf man sich bislang mit einer der Warmpresse vorgeschalteten Rollenpresse zum Vorverdichten des Vlieses.

Aus der US-A 4 273 981 ist es bekannt, Span- oder Faservliese zur Herstellung von Span- und Faserplatten oder Formteilen vor der Warmpresse in einer Vorwärmstation vorzuerwärmen. Diese bekannte Vorwärmstation besteht im wesentlichen aus einer Querstromheizung, durch die das Vlies in kontinuierlichem Durchlauf auf einer gasdurchlässigen Vliesunterlage geführt wird. Die Querstromheizung wird solcherart ausgebildet, daß der Luftdruck unterhalb des Vlieses durch Absaugen von Luft abgesenkt wird, so daß Luft von oberhalb des Vlieses durch das Vlies und die Vliesunterlage hindurch strömt. Die Erwärmung der durch das Vlies durchströmenden Luft erfolgt über eine Luftstromheizung, die direkt über dem Vlies angeordnet ist. Aufgrund der herrschenden Druckverhältnisse und der wegen des kontinuierlichen Durchlaufs des Vlieses nötigen offenen Bauweise der Vorwärmstation, muß die Luft, die durch das Vlies hindurch in die Luftabsaugung gesogen wird, allerdings nicht zwangsläufig zuvor durch die Luftstromheizung strömen. Insbesondere in den Randbereichen des Vlieses wird daher unbeheizte Luft von außerhalb der Vorwärmstation durch das Vlies gesogen, so daß eine ungleichmäßige Vorerwärmung des Vlieses resultiert. Dies kann sich negativ auf die Qualität des Endprodukts auswirken.

Ausgehend von diesem Stand der Technik liegt der Erfindung die Aufgabe zugrunde, ein Verfahren und eine Heizvorrichtung der eingangs genannten Art, welche ein Vorpressen vor der Warmpresse erübrigt und den Wirkungsgrad der Warmpresse optimiert, hinsichtlich einer gleichmäßigen und reproduzierbaren Erwärmung des Vlieses weiter zu verbessern.

Diese Aufgabe wird durch ein Verfahren nach Anspruch 1 gelöst, indem das Vlies zunächst auf einer gasdurchlässigen Vliesunterlage in ein Gehäuse mit einem Lufteinlaß und einem Luftauslaß eingebracht und so positioniert wird, daß der Lufteinlaß oberhalb des Vlieses und der Luftauslaß unterhalb der Vliesunterlage liegt, wobei das Vlies den Gehäuseinnenraum im wesentlichen zweiteilt. Das Gehäuse weist in Bewegungsrichtung des Vlieses eine taktweise abdichtbare Einlaßöffnung und eine taktweise abdichtbare Auslaßöffnung auf. Der Luftdruck unterhalb des Vlieses wird durch Absaugen von Luft über den Luftauslaß abgesenkt, so daß Luft vom Gehäuseinnenraum oberhalb des Vlieses durch das Vlies und die Vliesunterlage hindurch in den Gehäuseinnenraum unterhalb des Vlieses strömt, wobei die durch den Lufteinlaß.in den Gehäuseinnenraum nachströmende Luft über eine Luftstromheizung zuvor erwärmt wird. Der Taktbetrieb gewährleistet dabei, daß keine kalte Außenluft, sondern nur durch den Lufteinlaß strömende Heißluft durch das Vlies gesaugt wird.

Die Aufgabe wird ferner gelöst durch eine Heizvorrichtung gemäß Anspruch 6. Eine solche Heizvorrichtung besteht aus einem Gehäuse mit einem obenliegenden Lufteinlaß und einem untenliegenden Luftauslaß, das einen Abschnitt des Vlieses mit einer gasdurchlässigen Vliesunterlage allseitig umschließt, wobei die Vliesunterlage taktweise durch das Gehäuse geführt wird, und das Gehäuse in Bewegungsrichtung der Vliesunterlage eine taktweise abdichtbare Einlaßöffnung und eine taktweise abdichtbare Auslaßöffnung aufweist. Die gasdurchlässige Vliesunterlage ist im Gehäuse so zwischem dem Lufteinlaß und dem Luftauslaß positioniert, daß sie den Gehäuseinnenraum im wesentlichen in eine Unterdruckkammer und eine Nachströmkammer teilt. Außerdem ist eine stromabwärts des Luftauslasses angeordnete Absaugeinrichtung zum Absenken des Luftdrucks in der Unterdruckkammer sowie eine Luftstromheizung stromaufwärts des Lufteinlasses vorgesehen.

Nach dem vorgeschlagenen Verfahren wird also das locker aufgestreute Vlies von Heißluft durchströmt, wodurch die Kerntemperatur des Vlieses innerhalb eines Bruchteils der Heizzeit der Warmpresse, unter Umständen innerhalb weniger Sekunden auf die zur Aushärtung des Bindemittels notwendige Temperatur erhöht wird. Dabei ergibt sich der besondere Vorteil, daß - im Unterschied zum Kontakterwärmen in der Warmpresse - kein Temperaturgradient innerhalb des Vlieses entsteht, sondern daß die Temperatur innerhalb des Vliesvolumens überall gleich ist. Außerdem verringert sich die Bearbeitungszeit in der dann nachgeschalteten Warmpresse erheblich.

Erfindungsgemäß wird die Heißluft mittels Unterdruck unterhalb der Vliesunterlage durch das Vlies hindurch gesaugt. Dies bietet den Vorteil, daß die einzelnen Fasern des Vlieses nicht durch Luftturbulenzen an der Vliesoberfläche aufgewirbelt werden. Denn durch den Unterdruck bildet sich eine Luftströmung aus, die an jedem Punkt des Vlieses nach unten zur Vliesunterlage hingerichtet ist.

Neben der schnellen und gleichmäßigen Vorerwärmung hat das Verfahren den weiteren Effekt, daß der sich im Vlies ausbildende Druckgradient eine Vorverdichtung des Vlieses bewirkt.

Um den Verdichtungseffekt zu erhöhen, kann das Verfahren dadurch erweitert werden, daß auf die Oberseite des Vlieses zumindest zeitweise eine luftundurchlässige Abdeckung aufgelegt wird. In diesem Fall wirkt die aus der Druckdifferenz zwischen der Oberseite des Vlieses und der Unterseite der Vliesunterlage resultierende Kraft auf das ganze Vliesvolumen, wodurch sich eine stärkere Verdichtung ergibt.

Zur Einbindung in einen kontinuierlichen Produktionsprozeß ist es zweckmäßig, wenn das ohnehin vorhandene Förderband für die Vliese gasdurchlässig ausgebildet ist und als Vliesunterlage durch das Gehäuse geführt wird. Dabei kann das Absenken des Luftdrucks unterhalb des Vlieses im Taktbetrieb erfolgen, wobei das Gehäuse vorübergehend gegenüber dem Förderband abgedichtet wird. Die temporäre Abdichtung des Gehäuses gewährleistet, daß keine kalte Außenluft, sondern nur durch den Lufteinlaß strömende Heißluft durch das Vlies gesaugt wird. Beispielsweise können seitlich zwei taktsynchron verschließbare Öffnungen in der Gehäusewand vorgesehen werden.

Aus Energieeinsparungsgründen ist es vorteilhaft, wenn die durch den Luftauslaß abgesaugte Luft in einem Kreislauf dem Lufteinlaß wieder zugeführt wird.

Besondere Vorteile ergeben sich bei der Verfahrensvariante, bei der als Vliesunterlage ein gasdurchlässiges Förderband durch das Gehäuse geführt und das Durchsaugen der im Kreislauf umlaufenden Heißluft durch das Vlies im Taktbetrieb erfolgt, dadurch, daß bei abgedichtetem Gehäuse der Lufteinlaß und der Luftauslaß geöffnet werden, wobei der Luftstrom durch das Gehäuse strömt, und daß bei offenem Gehäuse zumindest der Lufteinlaß, vorzugsweise auch der Luftauslaß geschlossen werden, wobei der Luftstrom dann die Gehäuseaußenwand umströmt. Die Umströmung der Außenwand des Gehäuses mit der umlaufenden Heißluft bewirkt, daß das Gehäuse beim Beschicken und beim Entnehmen des Vlieses nicht abkühlt. Außerdem wird durch das Schließen des Luftauslasses bei geöffnetem Gehäuse keine kalte Außenluft in das Gehäuse eingesaugt. Beide Effekte bewirken Einsparungen sowohl beim Energieeinsatz als auch bei der zur Vorerwärmung notwendigen Zeit. Schließlich entsteht bei dieser Verfahrensweise beim Beschicken des Gehäuses keine Luftströmung, die ein Aufwirbeln von Fasern verursachen könnte.

Die erfindungsgemäße Heizvorrichtung wird vorzugsweise so weitergebildet, daß der Luftauslaß zur Ausbildung eines Luftkreislaufs auch außerhalb des Gehäuses mit dem Lufteinlaß verbunden ist.

Besonders bevorzugt wird eine Weiterbildung der Heizvorrichtung mit einer Lufteinlaßklappe am Lufteinlaß und einer Luftauslaßklappe am Luftauslaß des Gehäuses, welche zur zeitweisen Umlenkung des umlaufenden Luftstroms in mindestens einen, das Gehäuse umgebenden Umströmungskanal synchron betätigt werden können. Dies ermöglicht einen problemlosen Taktbetrieb der Heizvorrichtung, da der umlaufende Heißluftstrom beim Beschicken durch Schließen der Lufteinlaßklappe und der Luftauslaßklappe nicht durch das Gehäuse, sondern um das Gehäuse herum strömt. Durch den Kontakt mit dem Heißluftstrom bleibt das Gehäuse auf der gewünschten Temperatur und beim Beschicken der Heizvorrichtung entsteht keine störende Strömung. Diese Effekte können, vorausgesetzt, daß das Gehäuse ausreichend abgedichtet ist, auch schon bei stets offenem Luftauslaß mit nur einer Lufteinlaßklappe am Lufteinlaß erreicht werden.

Das Gehäuse und der Umströmungskanal der Heizvorrichtung sind vorzugsweise von einer wärmeisolierten Ummantelung umgeben. Dies verbessert den Wirkungsgrad der Heizvorrichtung weiter. Dabei können auch die Absaugeinrichtung und die Luftstromheizung innerhalb dieser Ummantelung angeordnet sein.

Zur Einbindung der Heizvorrichtung in eine kontinuierlich arbeitende Anlage kann die Vliesunterlage ein gasdurchlässiges Förderband sein, wobei das Gehäuse und gegebenenfalls die Ummantelung der Heizvorrichtung eine Einlaßöffnung und eine Auslaßöffnung zur Durchführung des Förderbandes aufweisen.

Bei einer Heizvorrichtung mit einer Lufteinlaßklappe und vorzugsweise einer Luftauslaßklappe sowie einem Umströmungskanal ist es dabei vorteilhaft, wenn die Einlaßöffnung und die Auslaßöffnung für das gasdurchlässige Förderband im Zusammenhang mit der Betätigung der Lufteinlaßklappe und gegebenenfalls der Luftauslaßklappe abdichtbar sind. Eine solche Heizvorrichtung kann ohne Probleme im Taktbetrieb gefahren werden.

Eine weitere bevorzugte Weiterbildung der Heizvorrichtung weist zumindest zwischen der Vliesunterlage und dem Luftauslaß einen Staubfilter auf. Insbesondere bei der Verwendung von Holzmehlvliesen ist ein solcher Staubfilter besonders wichtig, da Holzstaub, der vom Holzmehlvlies an den Luftstrom abgegeben wird, wegen der Gefahr einer Verpuffung zurückgehalten werden muß. Vorteilhaft ist es dabei, wenn ein Filterband verwendet wird, das die Vliesunterlage an mindestens vier Seiten umgibt.

Die Vliesunterlage kann aus einem flexiblen Metallgewebenetz bestehen, welches gasdurchlässig und gleichzeitig so stabil ist, daß es auch als Förderband Verwendung finden kann.

Im folgenden werden zwei Versuchsergebnisse, die mit dem erfindungsgemäßen Verfahren erzielt wurden, beschrieben.

### Beispiel 1:

Ein Holzmehlvlies wurde mit einer Dicke von 35 mm auf ein flexibles Metallgewebenetz aufgestreut. Die Ausgangstemperatur betrug 20° bis 22° C. Unterhalb der Vliesunterlage wurde der Luftdruck um 7.300 Pa abgesenkt und die nachströmende Luft wurde auf 95 bis 97° C aufgeheizt. Bei einer Heizzeit von etwa 25 Sekunden wurde eine Vorerwärmung des Holzmehlvlieses in seinem gesamten Volumen auf 70 bis 80° C erreicht.

### Beispiel 2:

Ein Stroh-Späne-Fasergemisch wurde mit einer Dicke von 120 mm auf ein flexibles Metallgewebenetz aufgestreut. Die Ausgangstemperatur des Vlieses betrug ca. 20° C. Bei Erniedrigen des Luftdrucks unterhalb der Vliesunterlage um 1.200 Pa und einer Aufheizung der nachströmenden Luft auf ca. 95° C wurde das Vlies neben der Vorerwärmung soweit vorverdichtet, daß seine Dicke um 20 mm abnahm. Diese Verdichtung konnte durch Auflegen einer luftundurchlässigen Abdeckung soweit gesteigert werden, daß die Dicke des Vlieses um 45 mm dauerhaft verringert wurde.

Ein Ausführungsbeispiel der erfindungsgemäßen Heizvorrichtung wird im folgenden anhand der Zeichnungen näher erläutert.

Es zeigen:
- Figur 1: ein vereinfachtes Schnittbild einer Heizvorrichtung von vorne;
- Figur 2: die Heizvorrichtung von Figur 1 in einem anderen Betriebszustand;
- Figur 3: eine Seitenansicht der Heizvorrichtung aus Figur 1.

Die in Figur 1 dargestellte Heizvorrichtung besteht aus einem Gehäuse 1 mit einem Lufteinlaß 2 und einem Luftauslaß 3, welches zusammen mit der Absaugeinrichtung 4 und der Luftstromheizung 5 in einer wärmeisolierten Ummantelung 6 sitzt. Im Gehäuse 1 befindet sich ein Vlies 7, das auf eine gasdurchlässige Vliesunterlage 8 aufgestreut ist und mit dieser zusammen den Gehäuseinnenraum 9 in eine untenliegende Unterdruckkammer 10 und eine obenliegende Nachströmkammer 11 unterteilt. Das Vlies 7 auf der Vliesunterlage 8 ist von einem gasdurchlässigen Filterband 12 umgeben. Das Gehäuse 1 weist an seinem Lufteinlaß 2 eine Lufteinlaßklappe 13 sowie an seinem Luftauslaß 3 eine Luftauslaßklappe 14 auf. Um das Gehäuse herum ist ein Umströmungskanal 15 geführt, welcher sich im Rückführungskanal 16 fortsetzt. Außerhalb der Ummantelung 6 sind ein Sockel 17 sowie ein Elektromotor 18 für die als Ventilator ausgebildete Absaugeinrichtung 4 dargestellt.

Wie in Figur 1 mit Pfeilen verdeutlicht, wird durch die Absaugeinrichtung 4 über den Rückführungskanal 16 Luft aus dem Gehäuse 1 durch den Luftauslaß 3 abgesaugt. Dadurch wird ein Unterdruck in der Unterdruckkammer 10 erzeugt, was zur Folge hat, daß aus der Nachströmkammer 11 Luft durch das Vlies 7 und die Vliesunterlage 8 gesaugt wird. Über den Lufteinlaß 2 des Gehäuses 1 strömt von der Absaugeinrichtung 4 her Luft in die Nachströmkammer 11 nach, wobei sie von der Luftstromheizung 5 erwärmt wird. Es ergibt sich ein geschlossener Kreislauf für die Heißluft innerhalb der wärmeisolierten Ummantelung 6.

Figur 2 zeigt dieselbe Heizvorrichtung wie Figur 1, wobei hier jedoch die Lufteinlaßklappe 13 und die Luftauslaßklappe 14 des Gehäuses 1 geschlossen sind. Obwohl die Absaugeinrichtung 4 weiterläuft, ist nun der Gehäuseinnenraum 9 vom Luftkreislauf abgekoppelt. Die von der Luftstromheizung 5 erwärmte Luft strömt nicht mehr durch das Gehäuse 1 hindurch, sondern im Umströmungskanal 15 an der Außenwandung des Gehäuses 1 entlang und über den Rückführungskanal 16 wieder in die Absaugeinrichtung 4. Das Gehäuse 1 kann nun ohne Entstehung einer störenden Luftströmung geöffnet werden, wobei eine Abkühlung des Gehäuses 1 aufgrund der Heißluftumströmung vermieden wird.

Die Heizvorrichtung kann taktweise im Wechsel zwischen dem in Figur 1 dargestellten Betriebszustand, in dem eine Vorerwärmung des Vlieses erfolgt, und dem in Figur 2 dargestellten Betriebszustand, in dem ein Beschicken der Heizvorrichtung möglich ist, betrieben werden.

Aus Figur 3 ist ersichtlich, daß die gasdurchlässige Vliesunterlage 8 als Förderband ausgebildet ist. Zur Durchführung dieses Förderbands weisen die Ummantelung 6 und das Gehäuse 1 eine Einlaßöffnung 19 und eine Auslaßöffnung 20 auf. Sowohl die Einlaßöffnung 19 als auch die Auslaßöffnung 20 können taktweise abgedichtet werden.

### Zusammenstellung der Bezugszeichen

- 1: Gehäuse
- 2: Lufteinlaß
- 3: Luftauslaß
- 4: Absaugeinrichtung
- 5: Luftstromheizung
- 6: Ummantelung
- 7: Vlies
- 8: Vliesunterlage
- 9: Gehäuseinnenraum
- 10: Unterdruckkammer
- 11: Nachströmkammer
- 12: Filterband
- 13: Lufteinlaßklappe
- 14: Luftauslaßklappe
- 15: Umströmungskanal
- 16: Rückführungskanal
- 17: Sockel
- 18: Elektromotor
- 19: Einlaßöffnung
- 20: Auslaßöffnung

## Patentansprüche

1. Verfahren zum Vorerwärmen von Vliesen aus Spänen oder Fasern bei der Herstellung von Span- und Faserplatten oder Formteilen, wobei
- das Vlies (7) auf einer gasdurchlässigen Vliesunterlage (8) in eine Einrichtung (1) eingebracht wird,
- der Luftdruck unterhalb des Vlieses (7) durch Absaugen von Luft abgesenkt wird, so daß Luft von oberhalb des Vlieses (7) durch das Vlies (7) und die Vliesunterlage (8) hindurch strömt,
- und die oben nachströmende Luft von einer Luftstromheizung (5) erwärmt wird,
**dadurch gekennzeichnet,**
- **daß** ein Abschnitt des Vlieses (7) taktweise in ein umschließendes Gehäuse (1) mit einem oben liegenden Lufteinlaß (2) und einem unten liegenden Luftauslaß (3) eingebracht und so positioniert wird, daß das Vlies den Gehäuseinnenraum (9) im wesentlichen zweiteilt,
- wobei eine Einlaßöffnung (19) und eine Auslaßöffnung (20) des Gehäuses (1) in Bewegungsrichtung des Vlieses (7) taktweise abgedichtet werden.

2. Verfahren nach Anspruch 1, **dadurch gekennzeichnet, daß** auf die Oberseite des Vlieses (7) zumindest zeitweise eine luftundurchlässige Abdeckung aufgelegt wird.

3. Verfahren nach einem der Ansprüche 1 oder 2, **dadurch gekennzeichnet, daß** als Vliesunterlage (8) ein gasdurchlässiges Förderband durch das Gehäuse geführt wird.

4. Verfahren nach einem der Ansprüche 1 bis 3, **dadurch gekennzeichnet, daß** die durch den Luftauslaß (3) abgesaugte Luft im Kreislauf dem Lufteinlaß (2) wieder zugeführt wird.

5. Verfahren nach Anspruch 4, **dadurch gekennzeichnet, daß** bei abgedichtetem Gehäuse (1) der Lufteinlaß (2) und der Luftauslaß (3) geöffnet werden, wobei der umlaufende Luftstrom durch das Gehäuse (1) fließt, und daß bei offenem Gehäuse (1) zumindest der Lufteinlaß (2) geschlossen wird, wobei der umlaufende Luftstrom die Gehäuseaußenwand umströmt.

6. Heizvorrichtung zum Vorerwärmen von Vliesen aus Spänen oder Fasern bei der Herstellung von Span- und Faserplatten oder Formteilen, mit
- einer Einrichtung mit einem obenliegenden Lufteinlaß (2) und einem untenliegenden Luftauslaß (3),
- einer gasdurchlässigen Vliesunterlage (8), die so zwischen dem Lufteinlaß (2) und dem Luftauslaß (3) positioniert ist, daß im wesentlichen eine Unterdruckkammer (10) und eine Nachströmkammer (11) gebildet werden,
- eine stromabwärts des Luftauslasses (3) angeordnete Absaugeinrichtung (4) zum Absenken des Luftdrucks in der Unterdruckkammer (10), sowie
- einer Luftstromheizung (5) stromaufwärts des Lufteinlasses (2),
**dadurch gekennzeichnet,**
- **daß** die Einrichtung aus einem Gehäuse (1) besteht, das einen Abschnitt des Vlieses (7) und der zugehörigen, taktweise durch das Gehäuse (1) geführten Vliesunterlage (8) allseitig umschließt,
- wobei das Gehäuse (1) in Bewegungsrichtung der Vliesunterlage (8) eine taktweise abdichtbare Einlaßöffnung (19) und eine taktweise abdichtbare Auslaßöffnung (20) aufweist.

7. Heizvorrichtung nach Anspruch 6, **dadurch gekennzeichnet, daß** der Luftauslaß (3) zur Ausbildung eines Luftkreislaufs mit dem Lufteinlaß (2) verbunden ist.

8. Heizvorrichtung nach Anspruch 7, **dadurch gekennzeichnet, daß** am Lufteinlaß (2) eine Lufteinlaßklappe (13) zur zeitweisen Umlenkung des umlaufenden Luftstroms in mindestens einen, das Gehäuse (1) umgebenden Umströmungskanal (15) angeordnet ist.

9. Heizvorrichtung nach Anspruch 7, **dadurch gekennzeichnet, daß** am Lufteinlaß (2) eine Lufteinlaßklappe (13) und am Luftauslaß (3) eine Luftauslaßklappe (14) zur zeitweisen Umlenkung des umlaufenden Luftstroms in mindestens einen, das Gehäuse (1) umgebenden Umströmungskanal (15) angeordnet sind.

10. Heizvorrichtung nach einem der Ansprüche 8 oder 9, **dadurch gekennzeichnet, daß** zumindest das Gehäuse (1) und der Umströmungskanal (15) von einer wärmeisolierten Ummantelung (6) umgeben sind.

11. Heizvorrichtung nach einem der Ansprüche 6 bis 10, **dadurch gekennzeichnet, daß** die Vliesunterlage (8) ein gasdurchlässiges Förderband ist.

12. Heizvorrichtung nach den Ansprüchen 8 bis 11, **dadurch gekennzeichnet, daß** die Einlaßöffnung (19) und die Auslaßöffnung (20) im Zusammenhang mit der Betätigung der Lufteinlaßklappe (13) abdichtbar sind.

13. Heizvorrichtung nach den Ansprüchen 9 bis 11, **dadurch gekennzeichnet, daß** die Einlaßöffnung (19) und die Auslaßöffnung (20) im Zusammenhang mit der Betätigung der Lufteinlaßklappe (13) und der Luftauslaßklappe (14) abdichtbar sind.

14. Heizvorrichtung nach einem der Ansprüche 6 bis 13, **dadurch gekennzeichnet, daß** zumindest zwischen der Vliesunterlage (8) und dem Luftauslaß (3) ein Staubfilter angeordnet ist.

15. Heizvorrichtung nach Anspruch 14, **dadurch gekennzeichnet, daß** ein Filterband (12) das Vlies (7) und die Vliesunterlage (8) an mindestens vier Seiten umgibt.

16. Heizvorrichtung nach einem der Ansprüche 6 bis 15, **dadurch gekennzeichnet, daß** die gasdurchlässige Vliesunterlage (8) ein flexibles Metallgewebenetz ist.

## Claims

1. Method for preheating mats of chips or fibres in the production of particleboards and fibreboards or shaped parts,
- the mat (7) being introduced into a device (1) on a gas-permeable support (8),
- the air pressure beneath the mat (7) being reduced by extracting air, so that air flows, from above the mat (7), through the mat (7) and the support (8).
and the air which is fed in at the top being heated by an air-flow heater (5),
**characterized**
- **in that** a section of the mat (7) is cyclically introduced into a surrounding housing (1) with an air inlet (2), which lies at the top, and an air outlet (3), which lies at the bottom, and is positioned in such a way that the mat divides the interior (9) of the housing essentially in two,
- an inlet opening (19) and an outlet opening (20) of the housing (1) being cyclically sealed off in the direction of movement of the mat (7).

2. Method according to Claim 1, **characterized in that** an air-impermeable cover is placed at least temporarily on the top side of the mat (7).

3. Method according to one of Claims 1 or 2, **characterized in that** a gas-permeable conveyor belt is guided through the housing as the support (8).

4. Method according to one of Claims 1 to 3, **characterized in that** the air extracted through the air outlet (3) is guided back in a circuit to the air inlet (2).

5. Method according to Claim 4, **characterized in that**, when the housing (1) is sealed off, the air inlet (2) and the air outlet (3) are opened, the circulating air flow then flowing through the housing (1), and **in that** when the housing (1) is open at least the air inlet (2) is closed, the circulating air flow then flowing around the outer wall of the housing.

6. Heating device for preheating mats of chips or fibres in the production of particleboards and fibreboards or shaped parts, having
- a device with an air inlet (2) at the top and an air outlet (3) at the bottom,
- a gas-permeable support (8) which is positioned between the air inlet (2) and the air outlet (3) in such a way that essentially a reduced-pressure chamber (10) and an air-feed chamber (11) are formed,
- a suction device (4), which is arranged downstream of the air outlet (3), for reducing the air pressure in the reduced-pressure chamber (10), and
- an air-flow heater (5) upstream of the air inlet (2),
**characterized**
- **in that** the device comprises a housing (1) which surrounds a section of the mat (7) and the associated support (8), which is guided cyclically through the housing (1), on all sides,
- the housing (1) having, in the direction of movement of the support (8), an inlet opening (19) which can be sealed off cyclically and an outlet opening (20) which'can be sealed off cyclically.

7. Heating device according to Claim 6, **characterized in that** the air outlet (3) is connected to the air inlet (2) so as to form an air circuit.

8. Heating device according to Claim 7, **characterized in that** an air-inlet flap (13) is arranged at the air inlet (2), in order to temporarily divert the circulating air flow into at least one bypass duct (15) which surrounds the housing (1).

9. Heating device according to Claim 7, **characterized in that** an air-inlet flap (13) is arranged at the air inlet (2) and an air-outlet flap (14) is arranged at the air outlet (3), in order to temporarily divert the circulating air flow into at least one bypass duct (15) which surrounds the housing (1).

10. Heating device according to one of Claims 8 or 9, **characterized in that** at least the housing (1) and the bypass duct (15) are surrounded by a thermally insulated casing (6).

11. Heating device according to one of Claims 6 to 10, **characterized in that** the support (8) is a gas-permeable conveyor belt.

12. Heating device according to Claims 8 to 11, **characterized in that** the inlet opening (19) and the outlet opening (20) can be sealed off in conjunction with the actuation of the air-inlet flap (13).

13. Heating device according to Claims 9 to 11, **characterized in that** the inlet opening (19) and the outlet opening (20) can be sealed off in conjunction with the actuation of the air-inlet flap (13) and the air-outlet flap (14).

14. Heating device according to one of Claims 6 to 13, **characterized in that** a dust filter is arranged at least between the support (8) and the air outlet (3).

15. Heating device according to Claim 14, **characterized in that** a filter belt (12) surrounds the mat (7) and the support (8) on at least four sides.

16. Heating device according to one of Claims 6 to 15, **characterized in that** the gas-permeable support (8) is a flexible metal fabric mesh.

## Revendications

1. Procédé de préchauffage de mats en copeaux ou fibres lors de la fabrication de panneaux en copeaux ou fibres ou de pièces moulées, dans lequel
- le mat (7) est posé sur un support de mat (8) perméable aux gaz dans un appareillage (1),
- la pression de l'air en dessous du mat (7) est abaissée par aspiration d'air, de telle sorte que l'air afflue de la zone au-dessus du mat (7) à travers le mat (7) et le support de mat (8),
- et le flux d'air qui suit en haut est chauffé par une unité de chauffage du flux d'air (5),
**caractérisé en ce que**
- une partie du mat (7) est acheminé par cycles dans un carter (1), qui entoure ledit mat et qui est muni d'une admission d'air (2) supérieure et d'une sortie d'air (3) inférieure, et est positionnée de telle sorte que le mat sépare sensiblement en deux parties le volume intérieur (9) du carter,
- un orifice d'admission (19) et un orifice de sortie (20) du carter (1), dans le sens de déplacement du mat (7), étant obturés de manière étanche par cycles.

2. Procédé selon la revendication 1, **caractérisé en ce que** sur la face supérieure du mat (7) est posée au moins temporairement une protection imperméable à l'air.

3. Procédé selon la revendication 1 ou 2, **caractérisé en ce que** le support de mat (8) est une bande de transport perméable aux gaz qui défile à travers le carter.

4. Procédé selon l'une quelconque des revendications 1 à 3, **caractérisé en ce que** l'air aspiré à travers la sortie d'air (3) est guidé en circuit à nouveau vers l'admission d'air (2).

5. Procédé selon la revendication 4, **caractérisé en ce que**, lorsque le carter (1) est obturé de manière étanche, on ouvre l'admission d'air (2) et la sortie d'air (3), le flux d'air en circulation traversant le carter (1), et **en ce que**, lorsque le carter (1) est ouvert, au moins l'admission d'air (2) est fermée, le flux d'air en circulation affluant autour de la paroi extérieure du carter.

6. Dispositif de chauffage pour le préchauffage de mats en copeaux ou fibres pendant la fabrication de panneaux en copeaux ou fibres ou de pièces moulées, comprenant
- un appareillage muni d'une admission d'air (2) supérieure et d'une sortie d'air (3) inférieure,
- un support de mat (8) perméable aux gaz, qui est positionné entre l'admission d'air (2) et la sortie d'air (3) de telle sorte qu'il se forme sensiblement une chambre de dépression (10) et une chambre de flux postérieur (11),
- une unité d'aspiration (4), montée en aval de la sortie d'air (3) et destinée à abaisser la pression d'air dans la chambre de dépression (10), ainsi que
- une unité de chauffage du flux d'air (5), montée en amont de l'admission d'air (2),
**caractérisé en ce que**
- l'appareillage est formé par un carter (1), qui entoure de toutes parts une partie du mat (7) et le support de mat (8) associé, qui défile par cycles à travers le carter (1),
- le carter (1) étant muni, dans le sens de défilement du support de mat (8), d'un orifice d'admission (19) à obturer hermétiquement par cycles et d'un orifice de sortie (20) à obturer hermétiquement par cycles.

7. Dispositif de chauffage selon la revendication 6, **caractérisé en ce que** la sortie d'air (3) est reliée à l'admission d'air (2) en vue de former un circuit d'air.

8. Dispositif de chauffage selon la revendication 7, **caractérisé en ce qu'**un clapet d'admission d'air (13) est agencé au niveau de l'admission d'air (2) en vue de dévier temporairement le flux d'air en circulation dans au moins un canal de contournement (15) entourant le carter (1).

9. Dispositif de chauffage selon la revendication 7, **caractérisé en ce qu'**un clapet d'admission d'air (13) est agencé au niveau de l'admission d'air (2) et un clapet de sortie d'air (14) est agencé au niveau de la sortie d'air (3) en vue de dévier temporairement le flux d'air en circulation dans au moins un canal de contournement (15) entourant le carter (1).

10. Dispositif de chauffage selon la revendication 8 ou 9, **caractérisé en ce qu'**au moins le carter (1) et le canal de contournement (15) sont entourés par une chemise (6) d'isolation thermique.

11. Dispositif de chauffage selon l'une quelconque des revendications 6 à 10, **caractérisé en ce que** le support de mat (8) est une bande de transport perméable aux gaz.

12. Dispositif de chauffage selon l'une quelconque des revendications 8 à 11, **caractérisé en ce que** l'orifice d'admission (19) et l'orifice de sortie (20) peuvent être obturés hermétiquement en corrélation avec la commande du clapet d'admission d'air (13).

13. Dispositif de chauffage selon l'une quelconque des revendications 9 à 11, **caractérisé en ce que** l'orifice d'admission (19) et l'orifice de sortie (20) peuvent être obturés hermétiquement en corrélation avec la commande du clapet d'admission d'air (13) et du clapet de sortie d'air (14).

14. Dispositif de chauffage selon l'une quelconque des revendications 6 à 13, **caractérisé en ce qu'**un filtre à poussière est agencé au moins entre le support de mat (8) et la sortie d'air (3).

15. Dispositif de chauffage selon la revendication 14, **caractérisé en ce qu'**une bande de filtrage (12) entoure le mat (7) et le support de mat (8) sur au moins quatre côtés.

16. Dispositif de chauffage selon l'une quelconque des revendications 6 à 15, **caractérisé en ce que** le support de mat (8) perméable aux gaz est une toile à mailles métalliques flexible.
